# FASCICULE DE BREVET EUROPEEN

(11) **EP 0 532 813 B1**
(45) Date de publication et mention de la délivrance du brevet: **19.07.1995**
(21) Numéro de dépôt: 91420334.4
(22) Date de dépôt: 18.09.1991
(51) Int. Cl.: D21H 27/40

(54) **Structure de plaque de carton ondulé à triple cannelures**
Paneelstruktur aus Wellpappe mit drei Lagen
Panelstructure of corrugated paperboard with these layers

(43) Date de publication de la demande: 24.03.1993
(73) Titulaire: CELTA, F-92200 NEUILLY SUR SEINE (FR)
(72) Inventeur: Petiard, Jacques,, F-63120 Courpiere, (FR)
(74) Mandataire: Burbaud, Eric

(56) Documents cités:
- DE-A- 2 458 260
- FR-A- 1 488 484
- FR-A- 2 127 638
- GB-A- 793 011
- US-A- 3 616 163

## Description

La présente invention est du domaine des produits stratifiés, et plus particulièrement a pour objet inne plaque de carton ondulé à triple cannelure.

On connaît les plaques de carton ondulé de forte épaisseur à triple cannelure du genre de celles qui cumulent trois strates de cannelures d'épaisseurs égales, comme divulgué par exemple dans le document FR-A-1 488 484, Du de celles qui cumulent trois strates de cannelures dissymétriques, les différentes strates étant séparées ou recouvertes par une feuille de papier fort.

La présente invention a notamment pour but d'augmenter la rigidité globale d'une plaque de carton ondulé de ce type.

A cet effet, selon la présente invention, une plaque de carton ondulé du genre en question est caractérisée en ce que les strates externes sont plus minces que la strate interne.

Autrement dit, pour une épaisseur donnée de la plaque, ses strates externes, jouant le rôle de structures charpentées, c'est-à-dire de parties travaillant en traction, sont entretoisées à la manière des fermes ou des poutres en I par exemple, par un treillis constitué par la strate centrale, de telle sorte que, comme dans les poutres ou autres éléments de charpente, la résistance à la traction des strates externes se traduit globalement pour la plaque de carton ondulé, en inne résistance à la flexion ; or il se trouve que dans la fabrication du carton ondulé, des ondulations de faible amplitude (strate de faible épaisseur) sont aussi de faible espacement, ce qui a pour conséquence inne structure de densité relativement élevée, tandis qu'inversement des ondulations de grande amplitude (strate de forte épaisseur) sont de grand espacement, et conséquemment de plus faible densité. Ainsi la structure proposée par l'invention est assez analogue à celle d'un ensemble de fermes avec des parties externes de densité plus élevée et une partie centrale de densité plus faible.

Suivant une disposition caractéristique plus particulière, les strates externes sont d'épaisseurs sensiblement égales, tandis que l'épaisseur de la strate interne est au moins égale à la moitié de l'épaisseur totale de ladite plaque de carton ondulé. En d'autres termes, l'épaisseur de l'une quelconque des strates externes est au plus égale à la moitié de l'épaisseur de la strate interne, et par épaisseurs sensiblement égales on entend que le rapport entre l'épaisseur d'une des strates externes et l'épaisseur de l'autre strate externe est compris entre 0,75 et 1,35.

A titre d'exemple de réalisation, l'épaisseur de la strate interne est égale à 6,5 millimètres et l'épaisseur de la plaque est égale à 12 millimètres, les strates externes ayant inne épaisseur de l'ordre de 3 millimètres.

La présente invention sera mieux comprise et des détails en relevant apparaîtront à la description qui va être faite d'une forme préférée de réalisation, en relation avec les figures de la planche annexée, dans laquelle :
La figure 1 est inne vue en coupe d'une plaque de carton ondulé à trois cannelures d'égales épaisseurs, de l'art antérieur.
La figure 2 est une vue en coupe d'une autre plaque de carton ondulé à triple cannelure dissymétrique relevant aussi de l'art antérieur.
La figure 3 est une vue en coupe d'une plaque de carton ondulé à triple cannelure conforme à la présente invention.

Les figures 1 à 3 sont accompagnées d'un encadré illustrant schématiquement les différences de densité des strates, pour chacune des vues en coupe.
La figure 4 est une vue en perspective de la plaque de la figure 3.

Sur l'ensemble des figures on reconnaîtra une plaque de carton à triple cannelure composée de feuilles de papier ondulé, telles que 6 comprises entre et collées contre des feuilles de papier plates telles que 7.

Il apparaît bien en comparant la disposition des strates 1, 2, 3 et 1', 2', 3'des plaques de carton ondulé à triple cannelure des fig. 1 et 2, relevant de l'art antérieur, avec celle de la plaque de la fig. 3 relevant de l'invention, toutes ces plaques étant d'égales épaisseurs totales E, que la plaque de l'invention comporte des strates externes 1'' et 3'', d'épaisseurs e1 et e3, beaucoup plus minces, mais de densité plus forte, que la strate interne d'épaisseur e2, ce qui confère à cette plaque sa structure dite charpentée.

Les épaisseurs des strates de la plaque de l'invention répondent de préférence aux définitions données plus haut, à savoir :$\begin{matrix}\begin{matrix}\text{0,75 ≦ e1/e3 ≦ 1,35 et} \\ \text{e2 ≧ E/2}\end{matrix}\end{matrix}$ Grâce à la disposition caractéristique de l'invention il a été constaté un accroissement considérable de la résistance à la flexion.

Sur la fig. 4, une plaque de carton particulier relevant de l'invention comporte les caractéristiques dimensionnelles suivantes : e1 = 3 mm, e2 = 6,5 mm, e3 = 4 mm, l'épaisseur totale E étant de 13,5 mm. Les distances séparant les crêtes des ondulations sont respectivement d1 = 6,4 mm, d2 = 15 mm, d3 = 7,5 mm.

## Revendications

1. Plaque de carton ondulé à triple cannelure comportant deux strates externes (1'' et 3'') de cannelures et une strate interne (2'') de cannelures, lesdites strates étant séparées et/ou recouvertes par une feuille de carton,
caractérisée en ce que les strates externes (1'', 3'') sont plus minces que la strate interne (2'').

2. Plaque de carton ondulé selon la revendication 1, dans laquelle l'épaisseur (e1 ou e3) de l'une des strates externes (1'' ou 3'') est au plus égale à la moitié de l'épaisseur (e2) de la strate interne (2'').

3. Plaque de carton ondulé selon la revendication 1, dans laquelle les strates externes (1'' et 3'') ont des épaisseurs (e1 et e3) sensiblement égales, le rapport de ces épaisseurs étant compris entre 0,75 et 1,35.

4. Plaque de carton ondulé selon l'une quelconque des revendications précédentes, dans laquelle l'épaisseur (e2) de la strate interne (2'') est égale à 6,5 millimètres.

5. Plaque de carton ondule selon l'une quelconque des revendications précédentes, dans laquelle la strate interne (2'') présente une épaisseur (e2) au moins égale à la moitié de l'épaisseur totale (E) de ladite plaque de carton ondulé.

## Claims

1. A three-ply corrugated cardboard sheet comprising two outer layers (1'' and 3'') of corrugations and an inner layer (2'') of corrugations, the said layers being separated and/or covered by a sheet of cardboard, characterised in that the outer layers (1'', 3'') are thinner than the inner layer (2'').

2. A corrugated cardboard sheet according to claim 1, wherein the thickness (e1 or e3) of one of the outer layers (1'' or 3'') is at maximum equal to half the thickness (e2) of the inner layer (2'').

3. A corrugated cardboard sheet according to claim 1, wherein the outer layers (1'' and 3'') have substantially equal thicknesses (e1 and e3), the ratio of these thicknesses being between 0.75 and 1.35.

4. A corrugated cardboard sheet according to any one of the preceding claims, wherein the thickness (e2) of the inner layer (2'') is equal to 6.5 millimetres.

5. A corrugated cardboard sheet according to any one of the preceding claims, wherein the inner layer (2'') has a thickness (e2) at least equal to half the total thickness (E) of said sheet of corrugated cardboard.

## Patentansprüche

1. Dreilagige Wellpappe-Platte mit zwei äußeren Wellenlagen (1'' und 3'') und einer inneren Wellenlage (2''), wobei die Lagen durch eine Pappe-Schicht getrennt und/oder bedeckt sind, **dadurch gekennzeichnet**, daß die äußeren Lagen (1'', 3'') dünner sind als die innere Lage (2'').

2. Wellpappe-Platte nach Anspruch 1, bei welcher die Dicke (e1 oder e3) der einen äußeren Lage (1'' oder 3'') höchstens gleich der Hälfte der Dicke (e2) der inneren Lage (2'') ist.

3. Wellpappe-Platte nach Anspruch 1, bei welcher die äusseren Lagen (1'' und 3'') im wesentlichen gleiche Dicken (e1 und e3) aufweisen, wobei das Verhältnis dieser Dicken zwischen 0,75 und 1,35 beträgt.

4. Wellpappe-Platte nach einem der vorhergehenden Ansprüche, bei welcher die Dicke (e2) der inneren Lage (2'') 6,5 Millimeter beträgt.

5. Wellpappe-Platte nach einem der vorhergehenden Ansprüche, bei welcher die innere Lage (2'') eine Dicke (e2) aufweist, die wenigstens gleich der Hälfte der Gesamtdicke (E) der Wellpappe-Platte ist.
